# FASCICULE DE BREVET EUROPEEN

(11) **EP 0 281 479 B1**
(45) Date de publication et mention de la délivrance du brevet: **27.11.1991**
(21) Numéro de dépôt: 88400492.0
(22) Date de dépôt: 02.03.1988
(51) Int. Cl.: E04B 2/82

(54) **Perfectionnements aux étagères**
Ständer
Racks

(30) Priorité: 03.03.1987 FR 8702845
(43) Date de publication de la demande: 07.09.1988
(73) Titulaire: Degroote, Hugues, F-75015 Paris (FR)
(72) Inventeur: Degroote, Hugues, F-75015 Paris (FR)
(74) Mandataire: Behaghel, Pierre

(56) Documents cités:
- FR-A- 1 444 948
- FR-A- 2 312 179
- GB-A- 691 209
- US-A- 2 365 255
- US-A- 2 949 984

## Description

L'invention est relative aux étagères d'intérieur comprenant des tablettes horizontales superposées supportées par des montants verticaux formant piétements, chacun de ces montants comprenant un tube métallique et un vérin à vis inférieur monté à l'extrémité inférieure du tube, ainsi que connu par le document FR-A-1444948.

Elle a pour but, surtout, de rendre ces étagères particulièrement stables et faciles à fabriquer et à monter, quels que soient la hauteur sous plafond du local de réception et l'état de planéité du sol ou plancher.

A cet effet, les étagères selon l'invention sont caractérisées en ce que chacun de leurs montants comprend en outre un vérin supérieur monté à l'extrémité supérieure du tube, en sens inverse du vérin inférieur, et en ce que chaque vérin comporte lui-même une tige filetée en matière plastique dure dont le diamètre extérieur n'est que légèrement inférieur au diamètre intérieur du tube, tige introduite dans le tube sur une relativement grande longueur, un écrou en matière plastique dure vissé sur cette tige et prenant appui axialement contre la tranche d'extrémité correspondante du tube, et une embase de répartition de pression rapportée sur l'extrémité, de la tige filetée, extérieure au tube.

Dans des modes de réalisation préférés, on a recours en outre à l'une et/ou à l'autre des dispositions suivantes:
― la matière plastique dure est une résine acétal,
― chaque montant est perforé d'une suite de paires de trous diamétralement en regard, propres à recevoir des barrettes de support des tablettes,
― les portions, de chaque tablette, qui reposent sur une barrette sont deux pans de cette tablette disposés de part et d'autre d'une encoche profonde évidée dans un petit côté de ladite tablette, encoche dont les bords sont propres à chevaucher jointivement chaque tube.

L'invention comprend, mises à part ces dispositions principales, certaines autres dispositions qui s'utilisent de préférence en même temps et dont il sera plus explicitement question ci-après.

Dans ce qui suit, l'on va décrire un mode de réalisation préféré de l'invention en se référant au dessin ci-annexé d'une manière bien entendu non limitative.
Les figures 1 et 2, de ce dessin, montrent respectivement en élévation et en vue latérale selon II-II, figure 1, une étagère établie selon l'invention.
La figure 3 est une élévation à plus grande échelle et portions arrachées de la base d'un montant de cette étagère.
La figure 4 est une vue en plan, également à plus grande échelle et parties arrachées, de la portion, de ladite étagère, désignée par la flèche IV sur la figure 1.

L'étagère comprend deux montants verticaux 1 formant piétements et des tablettes horizontales 2.

Chaque montant comporte un tube métallique 3 et deux vérins à vis 4 montés en sens inverses sur respectivement les deux extrémités du tube 3.

Chaque vérin 4 comprend lui-même:
― une tige filetée 5 dont le diamètre extérieur, relativement gros, et généralement compris entre 2,5 et 4 cm, de préférence de l'ordre de 3 cm, n'est que faiblement inférieur au diamètre intérieur du tube 3 et dont la longueur est relativement grande, étant généralement comprise entre 15 et 30 cm, de préférence de l'ordre de 20 cm,
― un écrou 6 coopérant avec la tige 5,
― et une embase 7 rapportée sur une extrémité de cette tige.

L'extrémité de la tige disposée du côté de l'embase 7 est de préférence percée axialement par un alésage fileté, lequel est garni par une broche métallique filetée 8, broche qui traverse axialement un trou central évidé dans l'embase 7.

La tige 5, l'écrou 6 et l'embase 7 sont de préférence constitués en une matière plastique dure susceptible d'être teinte dans la masse, par exemple en blanc ou en noir. Une telle matière est avantageusement une résine acétal telle que celle commercialisée sous l'appellation DELRIN.

Chaque tube 3 est percé par une suite de paires de trous 9 diamétralement opposés propres à recevoir des barrettes rigides 10 de portage des tablettes.

Les petits côtés de ces tablettes sont évidés par des gorges profondes 11 dont le fond présente la forme d'un demi-cercle et dont les côtés parallèles sont propres à chevaucher jointivement les tubes 3.

Pour mettre en place un montant 1 entre le plancher 12 et le plafond 13 d'un local écartés l'un de l'autre d'une hauteur H, on procède comme suit.

On commence par découper le tube 3 à une longueur inférieure d'environ 20 cm à la hauteur H.

On introduit les deux vérins dans les deux extrémités de ce tube, avec leurs écrous relativement proches de leurs embases.

Si les broches 8 sont prévues, on perce deux petits trous de positionnement respectivement dans le plancher et dans le plafond pour recevoir ces broches et on introduit ces dernières dans ces trous après avoir réglé par vissage leurs longueurs qui font saillie en dehors des embases 7.

Puis on visse les deux écrous 6 de façon à les appliquer axialement contre les tranches en regard du tube 3, ce qui applique en même temps les deux embases 7 respectivement contre le plancher 12 et contre le plafond 13.

Ce simple vissage assure une fixation extrêmement solide du montant 1 entre le plancher et le plafond.

En particulier le guidage vertical du tube 3 est assuré par le fait que les portions des tiges 5 introduites quasi-jointivement dans ses deux extrémités sont relativement longues, et en général toutes les deux supérieures à 10 cm.

Pour placer une tablette 2 sur deux de ces montants préalablement mis en place, on enfile deux barrettes 10 dans deux paires de trous 9 correspondantes prévues respectivement dans ces deux montants à un même niveau, puis on incline la tablette de façon que l'un de ses petits côtés se trouve en bas et l'on pose ce petit côté sur l'une des deux barrettes, en faisant chevaucher le tube 3 correspondant par les bords de l'encoche 11 évidée dans ledit petit côté.

On abaisse ensuite l'autre petit côté de la tablette et, lorsqu'elle parvient à sa position horizontale, les bords de l'encoche 11 évidée dans cet autre coté viennent chevaucher le second montant, et les deux pans de tablettes délimitant cette encoche viennent reposer sur la seconde barrette: en effet, bien entendu, la distance séparant les fonds des deux encoches 11 de la tablette a été choisie égale à la distance qui sépare les deux faces en regard des montants.

En suite de quoi, et quel que soit le mode de réalisation adopté, on dispose finalement d'une étagère dont la constitution et le montage résultent suffisamment de ce qui précède.

Cette étagère présente de nombreux avantages par rapport à celles antérieurement connues: en particulier il est extrêmement facile de l'adapter à des locaux présentant des hauteurs sous plafond différentes et des sols inclinés ou irréguliers; en outre, elle est robuste, esthétique, constituée d'un très petit nombre d'éléments et son montage ne fait appel à aucun outil du genre des tournevis ou clés de serrage.

Comme il va de soi, et comme il résulte d'ailleurs déjà de ce qui précède, l'invention, telle que définie par les revendications, ne se limite nullement à ceux de ses modes d'application et de réalisation qui ont été plus spécialement envisagés; elle en embrasse, au contraire, toutes les variantes, notamment:
― celles où l'embase 7 du vérin supérieur ne prendrait appui que légèrement sur un faux-plafond ou analogue, la pression axiale nécessaire à la fixation du montant étant alors transmise plus haut à un vrai plafond par l'intermédiaire de la tige centrale 8, prévue suffisamment longue à cet effet,
― celles où certaines au moins des tablettes 2 s'étendraient dissymétriquement par rapport aux montants 1, comme c'est le cas pour celle, élargie, représentée en bas de la figure 2, qui constitue par exemple un plan de travail,
― celles où certaines au moins des tablettes seraient des éléments constitutifs d'ensembles plus complexes tels que caissons, casiers, ossatures de réception pour dossiers suspendus, etc.

## Revendications

1. Etagère d'intérieur comprenant des tablettes horizontales superposées (2) supportées par des montants verticaux (1) formant piétements, chacun de ces montants comprenant un tube métallique (3) et un vérin à vis inférieur (4) monté à l'extrémité inférieure du tube, caractérisé en ce que chaque montant comprend en outre un vérin à vis supérieur (4) monté à l'extrémité supérieure du tube, en sens inverse du vérin inférieur, et en ce que chaque vérin comporte lui-même une tige filetée (5) en matière plastique dure dont le diamètre extérieur n'est que légèrement inférieur au diamètre intérieur du tube, tige introduite dans le tube sur une relativement grande longueur, un écrou (6) en matière plastique dure vissé sur cette tige et prenant appui axialement contre la tranche d'extrémité correspondante du tube, et une embase de répartition de pression (7) rapportée sur l'extrémité, de la tige filetée, extérieure au tube.

2. Etagère selon la revendication 1, caractérisée en ce que la matière plastique dure est une résine acétal.

3. Etagère selon l'une quelconque des précédentes revendications, caractérisée en ce que chaque montant est perforé d'une suite de paires de trous (9) diamétralement en regard, propres à recevoir des barrettes (10) de support des tablettes.

4. Etagère selon la revendication 3, caractérisée en ce que les portions, de chaque tablette, qui reposent sur une barrette (10) sont deux pans de cette tablette disposés de part et d'autre d'une encoche profonde (11) évidée dans un petit côté de ladite tablette, encoche dont les bords sont propres à chevaucher jointivement chaque tube.

## Patentansprüche

1. Regal für Innenausbau mit horizontalen, übereinander angeordneten Brettern (2), die durch ein Gestell bildende vertikale Stützen (1) getragen sind, wobei jede dieser Stützen ein Metallrohr (3) und eine untere Stellspindel (4), die am unteren Ende des Rohres angebracht ist, aufweist, **dadurch** **gekennzeichnet**, daß jede Stütze außerdem eine obere Stellspindel (4), die am oberen Ende des Rohres in zur unteren Stellspindel entgegengesetzter Richtung angebracht ist, aufweist und daß jede Stellspindel ihrerseits eine Gewindestange (5) aus hartem Kunststoff, deren äußerer Durchmesser nur geringfügig kleiner als der Innendurchmesser des Rohres ist, wobei die Stange auf einer relativ großen Länge in das Rohr eingeführt ist, eine Mutter (6) aus hartem Kunststoff, die auf diese Stange aufgeschraubt ist und axial auf der entsprechenden Endschnittfläche des Rohres aufliegt, und eine Druckverteilungsplatte (7), die außerhalb des Rohres mit dem Ende der Gewindestange verbunden ist, aufweist.

2. Regal nach Anspruch 1, **dadurch** **gekennzeichnet**, daß der harte Kunststoff ein Azetalharz ist.

3. Regal nach einem der vorangehenden Ansprüche, **dadurch** **gekennzeichnet**, daß jede Stütze mit einer Folge von Lochpaaren (9), die diametral einander gegenüberliegen und zur Aufnahme von Stützstegen (10) der Regalbretter geeignet sind, versehen ist.

4. Regal nach Anspruch 3, **dadurch** **gekennzeichnet**, daß die Abschnitte Jedes Bretts, die auf einem Stützsteg (10) aufliegen, zwei Kanten des Bretts sind, die zu beiden Seiten eines tiefen Einschnittes (11), der an einer Breitseite des Bretts eingearbeitet ist, angeordnet sind, wobei die Ränder des Einschnitts geeignet sind, Jedes Rohr nebeneinander liegend zu überlappen.

## Claims

1. Inside shelving including horizontal superimposed shelves (2) supported by vertical uprights (1) forming supports, each one of these uprights comprising a metal tube (3) and a lower screw jack (4) mounted on the lower end of the tube, **characterised in that** each upright further comprises an upper screw jack (4) mounted on the upper end of the tube in opposite direction to the lower screw jack and in that each screw jack itself comprises a threaded rod (5) made of hard plastic material whose external diameter is only slightly less than the internal diameter of the tube, which rod is inserted in the tube over a relatively great length, a nut (6) made of hard plastic material screwed on this rod and bearing axially against the corresponding end edge of the tube, and a pressure distribution base (7) fixed to the end of the threaded rod outside the tube.

2. Shelving according to claim 1, **characterised in that** the hard plastic material is an acetal resin.

3. Shelving according to any of the preceding claims, **characterised in that** each upright is formed with a series of pairs of diamatrically opposite holes (9), adapted for receiving bars (10) supporting the shelves.

4. Shelving according to claim 3, **characterised in that** the portions of each shelve which rest on a bar (10) are two portions of this shelve disposed on each side of a deep slot (11) formed in a small side of said shelve, the edges of each slot being adapted for jointingly straddling each tube.
